# EUROPÄISCHE PATENTSCHRIFT

(11) **EP 0 278 967 B1**
(45) Veröffentlichungstag und Bekanntmachung des Hinweises auf die Patenterteilung: **29.05.1991**
(21) Anmeldenummer: 87905611.7
(22) Anmeldetag: 25.08.1987
(51) Int. Cl.: D05B 35/06

(54) **NÄHMASCHINE ZUM ANNÄHEN EINES GUMMIBANDES**
SEWING MACHINE FOR SEWING A RUBBER STRIP
MACHINE A COUDRE POUR COUDRE UNE BANDE DE CAOUTCHOUC

(30) Priorität: 25.08.1986 DE 3628829
(43) Veröffentlichungstag der Anmeldung: 24.08.1988
(73) Patentinhaber: BOZOGLOU, Pantelis, D-8037 Olching (DE)
(72) Erfinder: BOZOGLOU, Pantelis, D-8037 Olching (DE)
(74) Vertreter: Stahl, Gerhard F.W.
(86) Internationale Anmeldenummer: EP8700480
(87) Internationale Veröffentlichungsnummer: WO8801660

(56) Entgegenhaltungen:
- EP-A- 0 165 380
- BE-A- 499 249
- FR-A- 1 435 350
- US-A- 1 435 924
- US-A- 1 465 000

## Beschreibung

Die Erfindung betrifft eine Nähmaschine zum Annähen eines Gummibandes nach dem Oberbegriff des Anspruchs 1.

Bei einer aus der DE-OS 34 10 181 hervorgehenden Nähmaschine, die bei der Bidung des Oberbegriffs des Anspruchs 1 berücksichtigt wurde, ist die Trenneinrichtung zum Durchschneiden des Gummibandes in dem Bereich zwischen der Bremseinrichtung und der Eintrittsöffnung des Drückerfußes angeordnet. Bei dieser bekannten Nähmaschine ist ferner zwischen der Trenneinrichtung und dem Drückerfuß eine zusätzliche Bremseinrichtung vorgesehen, der ein Antrieb zugeordnet ist. Diese zusätzliche Bremseinrichtung ist während des Annähens des Gummibandes unwirksam und wird erst unmittebar vor Betätigung der Trenneinrichtung wirksam, um das abgeschnittene hintere Ende des Gummibandes unter Spannung zu halten. Nach dem Annähen des abgeschnittenen hinteren Endes des Gummibandes an das Kleidungsstück ist es erforderlich, das freie vordere Ende des Gummibandes in die Eintrittsöffnung des Drückerfußes einzuführen, damit es beim nachfolgenden Absenken desselben zusammen mit dem Kleidungsstück von dem Transporteur vorwärtsbewegt wird. Der Umstand, daß nach der Bildung eines jeden endlosen, elastischen Bundes das Gummiband erneut in die Eintrittsöffnung des Drückerfußes eingeführt werden muß, stet jedoch eine erhebliche Arbeitsverzögerung dar.

Der Erfindung liegt somit die Aufgabe zugrunde, eine gattungsgemäße Nähmaschine dahingehend weiterzubilden, daß nach dem Abschneiden des hinteren Endes des jeweils angenähten Gummibandes ein erneutes Einführen des Gummibandes in die Eintrittsöffnung des Drückerfußes entbehrlich ist.

Diese Aufgabe wird bei einer Nähmaschine nach dem Oberbegriff des Anspruchs 1 durch dessen kennzeichnende Merkmale gelöst.

Mit der Erfindung wird erreicht, daß nach dem Abschneiden des hinteren Endes des jeweils angenähten Gummibandes der vordere Endbereich des vom Vorrat kommenden Gummibandes in dem Drückerfuß verbleibt und daher nicht erneut in denselben eingeführt werden muß.

Zweckmäßige und weiterhin vorteilhafte Weiterbildungen des Gegenstandes des Anspruchs 1 sind in den Unteransprüchen (Ansprüche 2 bis 9) aufgeführt.

Ein Ausführungsbeispiel der Erfindung ist in der Zeichnung dargestellt und wird nachfolgend näher erläutert. Es zeigen:
Fig. 1 eine schematische Darstellung der wesentlichen Bestandteile einer erfindungsgemäßen Nähmaschine und
Fig. 2a und 2b schematische Darstellungen der Trenneinrichtung zum Abschneiden des Gummibandes.

Die in Fig. 1 in der Seitenansicht schematisch dargestellte Nähmaschine eignet sich besonders zurm Annähen eines Gummibandes an einen schauchförmigen Endabschnitt eines Kleidungsstückes aus einem elastischen textien Stoff zur Bidung eines endlosen, elastischen Bundes. Eine as Unterage für das Nähgut dienende Grundpatte 10 ist mit dem Geste der Nähmaschine starr verbunden. In einer Öffnung der Grundpatte 10 ist in bekannter Weise ein Transporteur 12 für den Vorschub des Nähgutes beweglich gelagert. Die Grundpatte 10 ist ferner mit einer Öffnung 14 zur Aufnahme einer Nähnadel 16 versehen. Der elektrische Antrieb für den Transporteur 12 und die Nähnadel 16 ist in bekannter Weise ausgestaltet und aus Gründen der Klarheit in der Zeichnung nicht dargestet. Ein Drückerfuß 18 ist in dem Geste der Nähmaschine rechtwinklig zur Grundpatte 10 auf- und abbewegbar gelagert. Zum Antrieb des Drückerfußes 18 dient ein Pneumatikzylinder 20, der am Geste der Nähmaschine befestigt ist und dessen Kobenstange mit dem Drückerfuß 18 verbunden ist. Der Drückerfuß 18 ist im vorderen Bereich mit einer Eintrittsöffnung 22 für ein Gummiband 24 versehen, das von einem (nicht gezeigten) Vorrat zugeführt wird. Im Drückerfuß 18 ist eine Trenneinrichtung 26 zum Zerschneiden des Gummibandes angeordnet, deren Konstruktion nachfolgend noch näher erläutert wird.

Wie dies insbesondere aus den Fig. 2a und 2b ersichtlich ist, umfaßt die Trenneinrichtung 26 einen Zylinder 30, der in einer Hülse 32 drehbar gelagert ist. Die Hülse 32 ist in den Drückerfuß 18 drehfest eingesetzt und weist zwei einander diametra gegenüberliegende Schlitze 34, 36 auf, die mit einer Eintrittsöffnung 22 bzw. mit einer Austrittsöffnung des Drükkerfußes 18 fluchten. Falls der Drückerfuß 18 keine eigene Austrittsöffnung aufweist, dann wird diese von dem Schlitz 36 der Hülse 32 gebidet. Der Zylinder 30 ist von einem Kana 38 durchsetzt, dessen Wände auf der Eintrittsseite trichterartig geneigt sind. Dies bedeutet, daß die Austrittsseite des Kanas 38 nur in einer bestimmten Winkelstellung des Zylinders 30 mit dem Austrittsschlitz 36 der Hülse 32 fluchtet, wogegen die Eintrittsseite des Kanas 38 infolge der konischen Erweiterung über einen größeren Winkebereich des Zylinders 30 mit dem Eintrittsschlitz 34 der Hülse 32 fluchtet. Im Drückerfuß 18 ist ein Schneidmesser 40 angeordnet, dessen Schneidkante sich neben dem Austrittsschlitz 36 der Hülse 32 befindet. Zum Verdrehen des Zylinders 30 gegenüber der Hülse 32 dient ein am Gestell der Maschine abgestützter Pneumatikzylinder 42, dessen Kolbenstange 44 mit einem radial abstehenden Arm des Zylinders 30 gelenkig verbunden ist. Die Kolbenstange 44 hat dabei eine solche Länge, daß die Auf- und Abbewegung des Drückerfußes 18 gegenüber der Grundpatte 10 keine nennenswerte Verdrehung des Zylinders 30 zur Folge hat.

Damit das von einem (nicht gezeigten) Vorrat zugeführte Gummiband 24 von der Nähnadel 16 an den zwischen dem Transporteur 12 und dem Drückerfuß 18 zugeführten textilen Stoff 46 angenäht werden kann, ist es erforderlich, daß das Gummiband 24 in gedehntem Zustand zugeführt wird. Zu diesem Zweck ist in einigem Abstand über dem Drückerfuß 18 eine Bremseinrichtung 48 vorgesehen, die zugleich die Funktion einer Führungseinrichtung hat. Die Bremseinrichtung 48 weist zwei das Gummiband 24 zwischen sich aufnehmende Klemmkörper 50 und 52 auf. Der mit einer Öffnung für die Zuführung des Gummibandes 24 versehene Klemmkörper 52 ist in der Art eines doppelarmigen Hebels ausgebildet und mit dem Klemmkörper 50 schwenkbar verbunden. Der Klemmkörper 52 ist mit der Kraft einer Druckfeder 54 gegen den Klemmkörper 50 belastet. Die Vorspannkraft der Druckfeder 54 ist einstellbar, um die von den beiden Klemmkörpern 50 und 52 auf das zwischen diesen zugeführte Gummiband 24 ausgeübte Bremskraft und damit die Spannung des Gummibandes den jeweiligen Erfordernisses anpassen zu können. Das vom Drückerfuß 18 abliegende freie Ende des beweglichen Klemmkörpers 52 ist mit der Kobenstange eines Pneumatikzylinders 56 gelenkig verbunden, der sich seinerseits am Klemmkörper 50 abstützt. Durch Einziehen der Kobenstange in den Pneumatikzylinder 56 kann demzufolge der bewegliche Klemmkörper 52 entgegen der Kraft der Druckfeder 54 verschwenkt werden, um das Gummiband 24 freizugeben, so daß sich dieses entspannen kann.

Wie dies aus Fig. 1 der Zeichnung hervorgeht, ist der Klemmkörper 50 in Zuführrichtung des textilen Stoffes 46 hinter dem Drückerfuß 18 und näherungsweise auf dessen Höhe mit dem Gestell der Maschine schwenkbar verbunden. Durch diese Lagerung des Klemmkörpers 50 wird erreicht, daß sich sein freies Ende bei einer Verschwenkung desselben im wesentlichen in Richtung auf die Eintrittsöffnung 22 des Drückerfußes 19 bewegt. Zum Verschwenken des Klemmkörpers 50 dient ein Pneumatikzylinder 58, der sich am Gestell der Maschine abstützt und dessen Kobenstange mit dem Klemmkörper 50 im Abstand von dessen Drehpunkt gelenkig verbunden ist.

In der Grundpatte 10 ist eine Druckluftdüse 60 angeordnet, die dem vorderen Ende des Drückerfußes 18 zugekehrt und zur Unterseite desselben geneigt angeordnet ist. Durch die aus der Düse 60 ausströmende Druckluft so das aus dem angehobenen Drückerfuß 18 austretende vordere Ende des Gummibandes 24 nach hinten zum Transporteur 12 hin umgelenkt werden. In der die Druckluftdüse 60 mit einer Druckluftguelle verbindenden Leitung ist ein (nicht gezeigtes) Magnetventil angeordnet, das den Durchfuß nur dann freigibt, wenn sich der Drückerfuß 18 in seiner angehobenen Stellung befindet. Selbstverständlich ist es nicht erforderlich, daß die Druckluftdüse 60 in der gezeigten Weise in der Grundpatte 10 angeordnet ist, sondern es sind auch andere Anordnungen möglich, die gewährleisten, daß das freie Ende des Gummibandes vom Druckluftstrom nach hinten gegen die Unterseite des Drückerfußes umgelenkt wird.

Die Pneumatikzylinder 20, 42, 56 und 58 sind über (nicht gezeigte) Leitungen mit einer Druckluftquelle verbunden. In diesen Leitungen sind jeweils Magnetventile angeordnet, die von der Bedienungsperson mit einem einzigen Fußpedal gesteuert werden können. Durch entsprechende Betätigung des Fußpedals können einerseits die Magnetventile für die Pneumatikzylinder 42 und 56 gemeinsam geöffnet und geschossen und andererseits die Magnetventile für die Pneumatikzylinder 20 und 58 gemeinsam geöffnet und geschlossen werden. Die Anordnung ist dabei so getroffen, daß die Druckänderung in den Pneumatikzylindern 42 und 58 gegenüber den Pneumatikzylindern 56 und 20 mit einer gewissen Verzögerung erfolgt. Dies kann auf einfache Weise dadurch bewirkt werden, indem die zu den Pneumatikzylindern 42 und 58 führenden Leitungen mit Drosseln versehen sind.

Nachstehend wird davon Arbeitsweise der vorstehend beschriebenen Nähmaschine näher erläutert.

Es wird davon ausgegangen, daß sich der Drückerfuß 18 in seiner angehobenen Stellung, die eingerückte Bremseinrichtung 48 in der abgesenkten Stellung und die Trenneinrichtung 26 in der unwirksamen Stellung befinden und daß ein freies Ende des Gummibandes 24 aus der Unterseite des Drückerfußes 18 herausragt. Da die Druckluftdüse 60 im angehobenen Zustand des Drükkerfußes 18 mit der Druckluftquelle verbunden ist, wird das aus dem Drückerfuß 18 herausragende freie Ende des Gummibandes 24 von der austretenden Druckluft nach hinten gegen die Unterseite des Drückerfußes umgelenkt. Durch entsprechende Betätigung des Fußschalters wird sodann der Pneumatikzylinder 20 mit Druckluft beaufschlagt, um den Drückerfuß 18 abzusenken, so daß dieser das Gummiband 24 an den auf der Grundpatte 10 liegenden textien Stoff 46 andrückt und somit festhält. Diese Betätigung des Fußschalters hat zur Folge, daß der Pneumatikzylinder 58 gleichfalls, aber mit einer gewissen Verzögerung mit Druckluft beaufschlagt wird, wodurch die gesamte Bremseinrichtung 48 vom Drückerfuß 18 weg nach oben verschwenkt und demzufolge der vordere Endbereich des Gummibandes 24 gespannt wird. Während diese Positionen des Drückerfußes 18 und der Bremseinrichtung 48 beibeibehalten werden, wird durch entsprechendes Betätigen des Fußschalters der Antrieb für den Transporteur 12 und für die Nähnadel 16 eingeschaltet, so daß das in gedehntem Zustand gehaltene Gummiband 24 mit dem textien Stoff 46 fortlaufend vernäht wird. Da die Bremseinrichtung 48 eingerückt, d.h. der bewegliche Klemmkörper 52 mit der Kraft der Druckfeder 54 gegen den Klemmkörper 50 belastet ist, wird die Zufuhr des Gummibandes 24 gebremst und dieses dadurch in gedehntem Zustand zugeführt. Da es sich bei dem textilen Stoff 46 um den schlauchförmigen Endabschnitt eines Kleidungsstückes, beispielsweise den Beinabschnitt eines Badeanzugs od. dgl. handelt, wird auf diese Weise ein elastischer Bund geschaffen. Kurz bevor das an dem Stoff angenähte Gummiband mit seinem vorderen Ende das zugeführte Gummiband überlappt, sich also am vorderen Ende des Drückerfußes 18 befindet, wird durch entsprechende Betätigung des Fußschalters der Pneumatikzylinder 56 mit Druckluft beaufschlagt, um die Bremseinrichtung 48 auszurücken, so daß der vordere Endbereich des zugeführten Gummibandes 24 spannungslos wird. Diese Betätigung des Fußschalters hat zur Folge, daß der Pneumatikzylinder 42 gleichfalls, aber mit einer gewissen Verzögerung mit Druckluft beaufschlagt wird, so daß der Zylinder 30 gegenüber der Hülse 32 der Trenneinrichtung 26 aus der in Fig. 2a in die in Fig. 2b gezeigte Stellung verdreht wird. Das im Kana 38 des Zylinders 30 befindliche Gummiband wird daher gegen die Kante des Schneidmessers 40 gedrückt und durchtrennt. Der spannungslose hintere Endbereich des Gummibandes 24 wird sodann mit dem Stoff 46 vernäht, wobei er den in gedehntem Zustand angenähten vorderen Endbereich überlappt. Wegen des geringen Abstandes zwischen dem Schneidmesser 40 und der Nähnadel 16, der in der Praxis unter 20 mm liegen kann, ist eine sehr kurze Uberlappung des Gummibandes und eine entsprechende Materialersparnis möglich. Der Nähvorgang ist jetzt abgeschossen, und es wurde ein endloser elastischer Bund an dem Kleidungsstück gebidet. Durch entsprechendes Betätigen des Fußschalters werden die Antriebe des Transporteurs 12 und der Nähnadel 16 abgeschaltet und die Trenneinrichtung 26 wird in die unwirksame und die Bremseinrichtung 48 in die wirksame Stellung zurückgeführt. Sodann werden durch entsprechende Betätigung des Fußschalters die Pneumatikzylinder 20 und 58 mit Druckluft beaufschlagt, wodurch der Drückerfuß 18 angehoben und die gesamte Bremseinrichtung 48 mit einer gewissen Verzögerung nach unten verschwenkt wird. Das hat zur Folge, daß der nach wie vor im Drückerfuß befindliche vordere Endbereich des Gummibandes 24 nach unten aus diesem herausgeschoben und unter dem Einfluß der jetzt aus der Düse 60 ausströmenden Druckluft nach hinten gegen die Unterseite des Drückerfußes hin umgelenkt wird. Die Nähmaschine ist jetzt zur Ausführung eines erneuten Nähvorganges zur Ausbidung eines endlosen elastischen Bundes bereit.

Abweichend von dem gezeigten Ausführungsbeispiel kann der zum Betätigen der Trenneinrichtung dienende Pneumatikzylinder an einem den Drückerfuß tragenden Schwenkarm starr befestigt sein. Der Pneumatikzylinder macht in diesem Fall ae Bewegungen des Schwenkarms und damit des Drückerfußes mit, ohne dabei die Trenneinrichtung zu beeinfußen.

Diese Abwandung ermöglicht ebenso wie das gezeigte Ausführungsbeispiel den konstruktiven Vorteil, daß der Bereich vor und auf beiden Seiten des Drückerfußes frei bleibt. Die Bedienungsperson kann deshalb den Nähvorgang optisch einwandfrei überwachen und den Stoff mit den Fingern unmittebar an den Drückerfuß heranführen. Dadurch ist ein sehr genaues Annähen des Gummibandes längs des Stoffrandes möglich.

## Patentansprüche

1. Nähmaschine zum Annähen eines Gummibandes an einem schlauchförmigen Endabschnitt eines Kleidungsstückes aus einem elastischen textilen Stoff zur Bildung eines endlosen, elastischen Bundes, mit einer Nähnadel, einem das Nähgut gegen eine Grundplatte drückenden Drückerfuß, der eine Eintrittsöffnung für das Gummiband aufweist und gegenüber der Grundplatte motorisch anhebbar und absenkbar ist, einem in der Grundplatte angeordneten Transporteur zum Transportieren des Nähgutes, einer das Gummiband dem Drückerfuß zuführenden Führungseinrichtung, einer der Zuführbewegung des Gummibandes entgegenwirkenden Bremseinrichtung mit zwei das Gummiband zwischen sich erfassenden Klemmkörpern und einer motorisch antreibbaren Trenneinrichtung, die zwischen der Bremseinrichtung und der Nähnadel zum Durchschneiden des Gummibandes angeordnet ist, dadurch **gekennzeichnet**, daß die Trenneinrichtung (26) hinter der Eintrittsöffnung (22) des Drückerfußes (18) in demselben angeordnet ist und daß der Bremseinrichtung (48) ein Antrieb (56) zugeordnet ist, um den Abstand der beiden Klemmkörper (50, 52) unmittelbar vor Betätigung der Trenneinrichtung (26) zu vergrößern.

2. Nähmaschine nach Anspruch 1, dadurch **gekennzeichnet**, daß die im Drückerfuß (18) angeordnete Trenneinrichtung (26) aus einem in dem Drückerfuß (18) drehbar gelagerten Zylinder (30) mit einem diagonalen Führungsschlitz (38) und einem an dem Drückerfuß (18) ortsfest angeordneten Schneidmesser (40) besteht, sowie einen Antrieb (42) für die Drehbewegung des Zylinders (30) aufweist.

3. Nähmaschine nach Anspruch 1 oder 2, dadurch **gekennzeichnet,**daß eine Druckluftdüse (60) vorgesehen ist, die in Förderrichtung des Gummibandes (24) gegen die Unterseite des Drückerfußes (18) gerichtet ist.

4. Nähmaschine nach einem der Ansprüche 1 bis 3, dadurch **gekennzeichnet**, daß die zum Betätigen der Trenneinrichtung (26) und zum Ein- und Ausrücken der Bremseinrichtung (48) dienenden Antriebe (42, 56) gemeinsam steuerbar sind.

5. Nähmaschine nach Anspruch 4, dadurch **gekennzeichnet**, daß die Antriebe (42, 56) mit einem Fußschalter steuerbar sind.

6. Nähmaschine nach einem der Ansprüche 1 bis 5, dadurch **gekennzeichnet**, daß die Bremseinrichtung (48) gegenüber dem Drückerfuß (18) abstandsveränderlich angeordnet ist und daß der Bremseinrichtung (48) ein zweiter Antrieb (58) zugeordnet ist, der diese zu einer Annäherung oder Entfernung an bzw. von dem Drückerfuß (18) antreibt.

7. Nähmaschine nach Anspruch 6, dadurch **gekennzeichnet**, daß Steuermittel vorgesehen sind, so daß die Bewegung der Bremseinrichtung (48) gegenüber der Bewegung des Drückerfußes (18) verzögert ist.

8. Nähmaschine nach Anspruch 6 oder 7, dadurch **gekennzeichnet**, daß die zum Anheben und Absenken des Drückerfußes (18) und zum Hin- und Herbewegen der Bremseinrichtung (48) dienenden Antriebe (20, 58) gemeinsam steuerbar sind.

9. Nähmaschine nach Anspruch 8, dadurch **gekennzeichnet**, daß die Antriebe (20, 58) mit einem Fußschalter steuerbar sind.

## Claims

1. A sewing machine for sewing a rubber tape on a tubular end-portion of an article of clothing, made of an elastic, textile material, in order to produce an endless, elastic band, this machine having a sewing needle, a presser-foot which presses the material to be sewn against a base plate, has an entry opening for the rubber tape and can be raised and lowered, by a motor, in relation to the base plate, a feed which is arranged in the base plate and is to feed the material to be sewn, a guiding device conveying the rubber tape to the presser-foot, a braking device working against the advancing movement of the rubber tape and having two clamping elements between which the rubber tape is gripped, and a detaching device which can be motor-driven, is arranged between the braking device and the sewing needle and is for the purpose of cutting through the rubber tape, characterized in that the detaching device (26) is arranged after the entry opening (22) in the presser-foot (18) and in the latter, and in that a drive (56) is associated with the braking device (48) in order to increase the spacing between the two clamping elements (50, 52) directly before actuation of the detaching device (26).

2. A sewing machine in accordance with Claim 1, characterized in that the detaching device (26) arranged in the presser-foot (18) is composed of both a cylinder (30) which is rotatably mounted in the presser-foot (18) and has a diagonal guiding slit (38) and a cutting knife (40) which is arranged on the presser-foot (18) in a stationary manner, and the detaching device has a drive (42) for rotational movement of the cylinder (30).

3. A sewing machine in accordance with Claim 1 or 2, characterized in that a compressed-air nozzle (60) is provided which is directed in the conveying direction of the rubber tape (24) and towards the lower side of the presser-foot (18).

4. A sewing machine in accordance with any one of Claims 1 to 3, characterized in that the drives (42, 56) serving to operate the detaching device (26) and to engage and disengage the braking device (48) are jointly controllable.

5. A sewing machine in accordance with Claim 4, characterized in that the drives (42, 56) are controllable by means of a foot switch.

6. A sewing machine in accordance with any one of Claims 1 to 5, characterized in that the braking device (48) is arranged so that its distance from the presser-foot (18) is variable, and in that a second drive (58) is associated with the braking device (48), which drive induces the latter to approach or move away from the presser-foot (18).

7. A sewing machine in accordance with Claim 6, characterized in that control means are provided so that the movement of the braking device (48) has a time lag in relation to the movement of the presser-foot (18).

8. A sewing machine in accordance with Claim 6 or 7, characterized in that the drives (20, 58) serving to raise and lower the presser-foot (18) and to move the braking device (48) to-and-fro are jointly controllable.

9. A sewing machine in accordance with Claim 8, characterized in that the drives (20, 58) are controllable by means of a foot switch.

## Revendications

1. Machine à coudre pour coudre un ruban de caoutchouc sur le segment d'extrémité tubulaire d'une pièce de vêtement en un tissu élastique pour former un ourlet élastique, continu, avec une aiguille, un pied de biche qui plaque le produit à coudre contre une platine, ce pied de biche comportant une ouverture pour le ruban de caoutchouc et il peut être relevé et abaissé par un moteur par rapport à la platine, un dispositif transporteur placé dans la platine pour transporter le produit à coudre, un dispositif de guidage qui conduit le ruban en caoutchouc vers le pied de biche, un dispositif de freinage s'opposant au mouvement d'alimentation du ruban en caoutchouc avec deux organes de serrage qui prennent entre eux le ruban en caoutchouc et un dispositif de séparation entraîné par un moteur, qui est prévu entre le dispositif de freinage et l'aiguille, pour couper le ruban de caoutchouc, machine caractérisée en ce que le dispositif séparateur (26) est prévu derrière l'ouverture d'entrée (22) du pied de biche (18), dans ce pied et en ce que le dispositif de freinage (48) comporte un moyen d'entraînement (56) pour augmenter la distance séparant les deux organes de serrage (50, 52) immédiatement avant d'actionner le dispositif séparateur (26).

2. Machine à coudre selon la revendication 1, caractérisée en ce que le dispositif séparateur (26) prévu dans le pied de biche (18) se compose d'un cylindre (30) monté à rotation dans le pied de biche (18) avec une fente de guidage (38) en diagonale et un couteau (40) associé de manière fixe au pied de biche (18), ainsi qu'un moyen d'entraînement (42) pour commander le mouvement de rotation du cylindre (30).

3. Machine à coudre selon la revendication 1 ou 2, caractérisée par une buse d'air comprimé (60) qui est dirigée contre la face inférieure du pied de biche (18) dans le sens de déplacement du ruban de caoutchouc (24).

4. Machine à coudre selon l'une des revendications 1 à 3, caractérisée en ce que les moyens d'entraînement (42, 56) pour actionner le dispositif séparateur (26) et pour mettre en oeuvre ou au repos le dispositif de freinage (48) peuvent être commandés en commun.

5. Machine à coudre selon la revendication 4, caractérisée en ce que les moyens d'entraînement (42, 56) peuvent être commandés par une pédale.

6. Machine à coudre selon l'une des revendications 1 à 5, caractérisée en ce que la distance séparant le dispositif de freinage (48) du pied de biche (18) est variable et en ce que le dispositif de freinage (48) comporte un second moyen d'entraînement (58) qui commande le rapprochement ou l'éloignement par rapport au pied de biche (18).

7. Machine à coudre selon la revendication 6, caractérisée par des moyens de commande pour augmenter le mouvement du dispositif de freinage (48) par rapport au mouvement du pied de biche (18).

8. Machine à coudre selon la revendication 6 ou 7, caractérisée en ce que les moyens d'entraînement (20, 58) qui soulèvent ou abaissent le pied de biche (18) et qui assurent l'entraînement alternatif du dispositif de freinage (48) peuvent être commandés en commun.

9. Machine à coudre selon la revendication 8, caractérisée en ce que les moyens d'entraînement (20, 58) sont commandés par une pédale.
